# EUROPÄISCHE PATENTSCHRIFT

(11) **EP 0 797 070 B1**
(45) Veröffentlichungstag und Bekanntmachung des Hinweises auf die Patenterteilung: **12.06.2002**
(21) Anmeldenummer: 97104418.5
(22) Anmeldetag: 14.03.1997
(51) Int. Cl.: F41J 5/14

(54) **Schiessanlagen-Managementsystem und Verfahren zum Betreiben eines überörtlichen Schiessbetriebes**
Shooting gallery management system and method for operating an inter-local shooting system
Système de gestion pour galerie de tir et procédé d'opération d'un système de tir inter-local

(30) Priorität: 20.03.1996 DE 19611041
(43) Veröffentlichungstag der Anmeldung: 24.09.1997
(73) Patentinhaber: Riener, Karl Stefan, 4563 Micheldorf (AT)
(72) Erfinder: Riener, Karl Stefan, 4563 Micheldorf (AT)
(74) Vertreter: Turi, Michael, Dipl.-Phys.

(56) Entgegenhaltungen:
- EP-A- 0 072 004
- DE-A- 4 005 940
- DE-A- 4 113 677
- DE-A- 4 207 933
- DE-U- 29 512 828
- FR-A- 2 683 356

## Beschreibung

Die vorliegende Erfindung betrifft ein Schießanlagen-Managementsystem sowie ein Verfahren zum Betreiben eines überörtlichen Schießbetriebes, insbesondere wettkampfmäßig an verschiedenen Veranstaltungsorten.

Konventionelle Schießanlagen bestehen in der Regel aus mehreren Schießständen, in denen eine Vielzahl von Schüssen auf eine oder mehrere Schießscheiben oder andere Zielobjekte abgegeben werden. Bei konventionellen Verfahren zum Betreiben solcher Schießanlagen wird an jedem Schießstand nach einem oder ggf. nach mehreren Schüssen eine Trefferaüswertung, z.B. mit Hilfe einer elektrooptischen Scanvorrichtung, durchgeführt und dem Schützen über einen Bildschirm an den jeweiligen Schießstand angezeigt. Dies ermöglicht jedem Schützen eine individuelle Kontrolle seiner Schießleistung.

Ein solcher Schießstand ist beispielsweise aus DE-U-295 12 828 bekannt. Dabei werden Schüsse auf konventionelle Zielscheiben abgegeben, die in Form eines Endlos-Papierbandes über eine automatische Transporteinrichtung in die Schußposition gefahren werden.

Auch DE-A-41 13 677 beschreibt einen Schießstand, bei dem unbeschossene Schießscheiben aus einem Scheibenvorrat maschinell in eine Schießposition transportiert und unmittelbar nach Beschuß mit einer optischen Scannvorrichtung ausgewertet werden.

Des weiteren ist aus dem "Benutzerhandbuch des Bayrischen Sportschützenbundes e.V.", Stand: 02.12.1995, Auszug, bekannt, ein Computerprogramm zum Betreiben und Verwalten des Schießbetriebes auf einem einzelnen Schießplatz bekannt. Die Fähigkeit des Programmes zur Realisierung einer Vernetzung verschiedener Schießanlagen ist in der Druckschrift jedoch weder erwähnt noch in irgendeiner Weise angedeutet.

Aus DE-A-31 41 794 ist ferner ein Doppelschießkino mit zwei Schießständen bekannt, die jeweils mit einer Videokamera und einer Projektionseinrichtung ausgestattet sind, so daß jeweils der eine Schütze auf der Projektionswand den anderen Schützen sieht und bekämpfen kann. Es handelt sich um zwei gekoppelte Schießstände, die aber am gleichen Ort liegen müssen. Diese beiden Schießstände örtlich voneinander über eine größere Strecke zu entfernen, würde dem Verwendungszweck des Doppelschießkinos völlig widersprechen.

Der nachfolgende Stand der Technik betrifft lediglich Unteraspekte der vorliegenden Erfindung:

Aus FR-A-2 683 356 ist ein Bildprojektions- und Bildverarbeitungsverfahren bekannt, bei welchem die Position bewegter Bilder ermittelt wird. Das Verfahren wird beispielsweise eingesetzt zur Projektion von Objekten in einer Schießanlage nach Art eines Schießkinos.

EP-A-0 072 004 offenbart eine Einrichtung zum Überwachen und Anzeigen des Zustandes von einer Vielzahl von Zielobjekten auf einer Schießanlage. Hiermit können die aktuellen Schießergebnisse, zum Beispiel in einem Wettkampf, angezeigt werden. Es handelt sich aber auch hierbei um ein Einzelplatzsystem.

Aus DE-A-4 005 940 ist ein optoelektronisches Treffer-Erkennungs- und Anzeigesystem sowie eine dazugehörige Schießtrainingsanlage bekannt.

Bekannte Schießanlagen der vorgenannten Art sind hinsichtlich Steuerung und Überwachung des Schießbetriebes in der Regel auf einen unabhängigen Betrieb der einzelnen Schießstände einer Schießanlage ausgelegt, höchstens aber sind nur wenige Schießstände miteinander verknüpft. Deshalb werden die bekannten Vorrichtungen und Verfahren den Anforderungen moderner, insbesondere wettkampfmäßg betriebenen Schießanlagen nicht gerecht. Teilweise finden bereits heute schon Schießwettkämpfe statt, an denen gleichzeitig an verschiedenen Veranstaltungsorten unterschiedliche Schießdisziplinen durchgeführt werden. Für die Zukunft ist davon auszugehen, daß Wettkampfsportarten generell, aber Schießwettbewerbe insbesondere, immer mehr dezentralisiert werden. Dies erspart insbesondere die kostenintensive und aufwendige Anreise der Athleten an einen zentralen Veranstaltungsort.

Aufgabe der vorliegenden Erfindung ist es, ein Verfahren und eine Vorrichtung zu schaffen, mit denen mehrere Schießanlagen an unterschiedlichen Standorten betrieben werden können.

Die Erfindung löst diese Aufgabe durch die Gegenstände der Ansprüche 1 und 18. Vorteilhafte Ausgestaltungen der Erfindung sind in den jeweils abhängigen Ansprüchen beschrieben.

Danach schafft die Erfindung ein Schießanlagen-Managementsystem und ein Verfahren zum Betreiben eines überörtlichen Schießbetriebes, der auf mehreren an unterschiedlichen Standorten gelegenen Schießanlagen erfolgt, von denen jede wenigstens einen Ereignisrechner zum Betreiben und/oder Überwachen des örtlichen Schießbetriebes eines oder mehrerer Schießstände aufweist, wobei die Ereignisrechner über ein Datennetz mit einem Verwaltungsrechner verbunden sind, der dazu eingerichtet ist, aus den Daten der örtlichen Schießbetriebe die Auswertung des Gesamt-Schießbetriebes vorzunehmen.

Auf diese Weise ist es auch möglich den jeweils örtlichen Schießbetrieb zu überwachen, elektronisch zu verarbeiten und die erfaßten Daten anderen Schießanlagen zur weiteren Verwertung zu übermitteln. Die Erfindung schafft somit eine Art Kommunikationssystem zwischen verschiedenen Schießanlagen und den Schießständen jeder Schießanlage, welches zum Betreiben eines Schießwettbewerbes an örtlich voneinander getrennten, verschiedenen Wettkampfstätten geeignet ist. Aber auch für den Freizeitbetrieb können mehrere voneinander örtlich getrennte Schießanlagen mit Hilfe des erfindungsgemäßen Schießanlagen-Managementsystems miteinander kommunizieren.

Vorzugsweise ist jeder Ereignisrechner mit jeweils einer Überwachungseinrichtung zur Überwachung und/oder Auswertung des momentanen Schießbetriebes der jeweiligen Schießanlage ausgestattet. Vorzugsweise enthält die Überwachungseinrichtung:
- wenigstens eine Videokamera zur Aufnahme eines Schützen und/oder eines ggf. vorhandenen Publikums und/oder wenigstens eine Videokamera zur Aufnahme eines Schießstandes;
- eine Vorrichtung zur automatischen Trefferauswertung;
- einer Anzeigeeinrichtung zur Trefferanzeige für den Schützen und/oder für das ggf. vorhandene Publikum;
- eine Vorrichtung zur Anwesenheitskontrolle des Schützen am jeweiligen Schießstand; und/oder
- eine Vorrichtung zur Identifikation des momentanen Schützen, insbesondere ein Magnetkartenleser, ein Fingerabdruckleser oder eine digitale Bildüberwachung.

Auf diese Weise ist eine Überwachung jedes einzelnen Schießstandes an der Schießanlage derart möglich, daß etwaige willkürliche Eingriffe auf den Schießbetrieb, z.B. eine Fälschung des Schießergebnisses, eine unzulässige Entfernung des Schützen, etc., weitgehend ausgeschlossen sind. Vor allem bei Schießwettbewerben gewährleistet dies eine objektive und zuverlässige Wettkampfsituation.

Zum Beispiel werden jeweils die Treffer pro Schießstand erfaßt, automatisch ausgewertet und in Überwachungssignale umgewandelt, ferner der momentane Schütze und ein ggf. vorhandenes Publikum sowie der Schießstand einer Schießanlage erfaßt und in Überwachungssignale umgewandelt, wobei die resultierenden Überwachungssignale an einen der Verwaltungsrechner übermittelt und dort für die Weiterleitung an eine oder mehrere andere Schießanlagen verarbeitet wird. Jeder Verwaltungsrechner ist hierfür vorzugsweise mit einer Anzeigeeinrichtung zur Anzeige der Schießergebnisse, der Bilder der Schützen und/oder des ggf. vorhandenen Publikums, sowie einen Protokolldrucker zur Ausgabe der Schießergebnisse und/oder einen Medienadapter an einer oder jeder anderen Schießanlage verbunden.

Eine weitere Aufgabe der Erfindung besteht darin, bei einem Schießanlagen-Managementsystem der zuvor beschriebenen Art eine zuverlässige und objektive Trefferauswertung der örtlichen Schießbetriebe zu gewährleisten, um aus den Daten der örtlichen Schießbetriebe eine zuverlässige Auswertung des Gesamt-Schießbetriebes vornehmen zu können.

Das erfindungsgemäße Schießanlagen-Managementsystem umfaßt hierfür bevorzugt für jeden Schießstand eine Vorrichtung zur automatischen Trefferauswertung, welche aufweist: eine Transportvorrichtung zum Transport eines Zielbandes in eine Schußposition, eine Blende mit einer dem gewünschten Scheibenspiegel entsprechenden Blendenöffnung, die in Schußrichtung vor dem Zielband angeordnet ist und eine Auswertungsvorrichtung, insbesondere eine elektrooptische Abtastvorrichtung, an der das beschossene Zielband vorbeigeführt wird. Bei einem Verfahren zur automatischen Trefferauswertung wird ein Zielfeld durch die zuvor genannte vor dem Zielband angeordnete Blende erzeugt, das beschossene Zielband vorzugsweise elektrooptisch abgetastet und das abgetastete Bild zur weiteren Verwertung elektronisch verarbeitet.

Vorzugsweise ist dabei eine helle Blende vor einem dunklen Zielband so angeordnet, so daß aus der Sicht des Schützen eine konventionelle Zielscheibe im Zielfeld erscheint.

Auf diese Weise sind Manipulationen am Zielobjekt weitgehend ausgeschlossen. Bei der Verwendung konventioneller Zielscheiben können verschiedene Zielscheiben unterschiedlich prepariert sein. Beim erfindungsgemäßen Schießstand ist vorgesehen, daß ein und dieselbe Blende mehrmals verwendet wird, so daß der Scheibenspiegel zumindest für eine Reihe von Schüssen derselbe bleibt.

Ferner setzt sich hier Verbrauchsmaterial aus der Blende und dem Zielband zusammen. Bei herkömmlichen Schießständen besteht das Verbrauchsmaterial aus den Zielscheiben. Eine exakte Trefferbestimmung ist mit herkömmlichen Zielscheiben nur möglich, wenn pro Schuß eine Zielscheibe benutzt wird. Dadurch ergeben sich erhebliche Kostenbelastungen um Dauerbetrieb. Beim vorliegenden Schießstand wird nur das Zielband "verbraucht"; die Blende wird dagegen nur versehentlich getroffen und dabei beschädigt. Sie muß deshalb nur selten ausgewechselt werden. Das Zielband wird abhängig vom Wunsch des Benutzers weiter transportiert. Der Benutzer hat somit einen direkten Einfluß auf den Verbrauch von Zielband und Blende.

Alternativ zu einer festen Blende kann die Blende als Blendenband mit einer oder mehreren Blendenöffnungen ausgestattet sein, wobei das Blendenband über eine Transportvorrichtung in die Schußposition zu und abfahrbar ist. Vorzugsweise ist die Transportvorrichtung mit einer - mit der Steuerung der Auswertungsvorrichtung gekoppelten - elektronischen Abtastvorrichtung ausgestattet, an der das Blendenband vorbeifahrbar ist, um die exakte Position der Blendenöffnung zu bestimmen.

Auch kann die gewünschte Blendenöffnung mit Hilfe eines in der Nähe des Blendenbandes angeordneten Werkzeuges, vorzugsweise Stanzwerkzeuges, erzeugt werden, wobei die Blendenöffnung auch das unmittelbar dahinterliegende Zielband durchdringt. Durch Abtasten der Öffnung im Zielband ist auch die Lage der Blendenöffnung im Blendenband ermittelbar.

Für unterschiedliche Schießdisziplinen, z.B. laufender Eber, Duellschießen, etc. ist es vorteilhaft, ein weiteres Objektband - in Schußrichtung gesehen - vor der Blende angeordnet, wobei das Objektband über eine Transportvorrichtung in die Schußposition zu- bzw. abfahrbar und vorzugsweise an einer, mit der Steuerung der Auswertungsvorrichtung gekoppelten - elektronischen Abtastvorrichtung vorbeifahrbar ist. Das Objektband enthält eine oder mehrere Aussparungen, welche dem Umriß der gewünschten Zielobjekte, z.B. einer Tiergestalt, entsprechen und die Zielobjekte auf die dahinter liegende Blendenfläche abbilden. Durch eine Synchron- und/oder Relativbewegung von Objekt- und Blendenband können auf einfache Weise verschiedene Abläufe im Zielbereich für den Schützen simuliert werden.

Weitere Ausführungsbeispiele und Vorteile der Erfindung werden im Zusammenhang mit der nachfolgenden Figurenbeschreibung behandelt. Dabei zeigen:
- Fig. 1: ein Blockschaltbild eines erfindungsgemäßen Schießanlagen-Managementsystems mit mehreren Ereignisrechnern und mehreren Verwaltungsrechnern für einen Wettkampfbetrieb;
- Fig. 2: ein Blockschaltbild eines Ausschnittes eines Schießanlagen-Managementsystems nach Fig. 1 mit verschiedenen, einem Schießstand zugeordneten Überwachungseinheiten;
- Fig. 3: eine schematische Darstellung eines beim erfindungsgemäßen Schießanlagen-Managementsystem verwendeten Schießstandes mit automatischer Trefferauswertung;
- Fig. 4: eine schematische Darstellung eines Zielbandes für die automatische Trefferauswertung gemäß Fig. 3;
- Fig. 5: eine schematische Darstellung des Zielfeldes aus der Sicht des Schützens;
- Fig. 6: eine schematische Darstellung des Zielfeldes mit der Arretierung aus der Sicht des Schützen; und
- Fig. 7: eine schematische Darstellung des Zielfilmes nach dem Beschuß.

Figur 1 zeigt ein Beispiel eines Schießanlagen-Managementsystems, das zum Veranstalten von Schießwettkämpfen für Sportschützen, die an verschiedenen Wettkampforten stattfinden, vorgesehen ist. Die ist jedoch nicht einschränkend zu verstehen. Das erfindungsgemäße Schießanlagen-Managementsystem ist für jeden beliebigen, auch freizeitmäßigen, Betrieb von mehreren Schießständen in einer Schießanlage und mehreren überörtlichen Schießanlagen geeignet.

Die Figur 1 zeigt eine Medienanstalt 10, welche über eine Leitung 99 mit einem Verwaltungsrechner 11 - nachfolgend Wettkampfrechner genannt - verbunden ist. Die Medienanstalt tauscht über die Leitung 99 Daten der Wettkämpfe aus, die von ihr verbreitet werden. Der Wettkampfrechner 11 ist über eine Leitung 98 mit einem Wide-Area-Network (WAN) 16 verbunden. Der Wettkampfrechner 11 tauscht über die Leitung 98 die Daten von den anderen an unterschiedlichen Standorten gelegenen und am Wettkampf teilnehmenden Systemen aus. Das WAN 16 kann ein öffentlich zugängliches Netzwerk sein. An dem WAN 16 sind alle anderen am Wettkampf teilnehmenden überörtlichen Systeme angeschlossen.

Ein weiterer Wettkampfrechner 12 ist über eine Leitung 97 an dem WAN 16 angeschlossen. Der Wettkampfrechner 12 tauscht über die Leitung 97 die Daten von anderen am Wettkampf teilnehmenden Systemen aus.

Ein Wettkampfrechner 13 ist über eine Leitung 96 mit dem WAN 16 verbunden. Der Wettkampfrechner 13 tauscht über die Leitung 96 die Daten mit den anderen am Wettkampf teilnehmenden Systemen aus.

Ein Wettkampfrechner 14 ist über eine Leitung 95 mit dem WAN 16 verbunden. Der Wettkampfrechner 14 tauscht über die Leitung 95 die Daten mit anderen am Wettkampf teilnehmenden Systemen aus.

Der Wettkampfrechner 13 ist über eine Leitung 79 mit einem Local-Area-Network (LAN) 51 verbunden und tauscht mittels der Leitung 79 Daten der am Wettkampf teilnehmenden Systeme über das LAN 51 aus. Der Wettkampfrechner 14 ist über eine Leitung 78 mit dem LAN 51 verbunden und tauscht mittels der Leitung 78 Daten über das LAN 51 der am Wettkampf teilenehmenden Syteme aus.

Eine Medienanstalt 15 ist über eine Leitung 94 mit dem WAN 16 verbunden und tauscht über die Leitung 94 Daten mit dem am Wettkampf teilnehmenden System aus, deren Daten über die Medienanstalt verbreitet werden.

Ein Ereignisrechner 20 - nachfolgend Schießplatzrechner genannt - ist über eine Leitung 93 mit dem WAN 16 verbunden. Der Schießplatzrechner 20 tauscht über die Leitung 93 Daten bezüglich der Wettkämpfe über das WAN 16 mit anderen am jeweiligen Wettkampf beteiligten Systemen aus.

Der Schießplatzrechner 20 ist über eine Leitung 89 mit den Local-Area-Network (LAN) 21 verbunden und tauscht über die Leitung 89 Daten mit weiteren untergeordneten Systemen aus. Der Schießplatzrechner 20 ist ferner über eine Leitung 85 mit dem Schießständen 28 und 29 verbunden und tauscht über die Leitung 85 Wettkampfdaten mit den Schießstanden 28 und 29 aus.

Ein weiterer Schießplatzrechner 22 ist über eine Leitung 87 mit dem LAN 21 verbunden und tauscht über die Leitung 87 Daten über das LAN 21 mit den anderen am Wettkampf teilnehmenden Systemen aus. Der Schießplatzrechner 22 ist ferner über eine Leitung 81 mit den Schießständen 23 und 24 verbunden und tauscht über die Leitung 81 Wettkampfdaten mit den Schießständen 23 und 24 aus.

Ein Schießsplatzrechner 25 ist über eine Leitung 86 mit dem LAN 21 verbunden und tauscht mittels der Leitung 86 Daten über das LAN 21 mit den anderen am Wettkampf teilnehmenden Systemen aus.

Ein Schießplatzrechner 30 ist über eine Leitung 92 mit dem WAN 16 verbunden und tauscht mittels der Leitung 92 Daten über das WAN 16 mit den anderen am Wettkampf teilnehmenden Systemen aus. Ferner ist der Schießplatzrechner 30 über eine Leitung 84 mit einem Schießstand 31 verbunden und tauscht über die Leitung 84 Daten mit dem Schießstand 31 aus.

Ein weiterer Schießplatzrechner 40 ist über eine Leitung 91 mit dem WAN 16 verbunden und tauscht mittels der Leitung 91 Daten über das WAN 16 mit den anderen am Wettkampf teilnehmenden Systemen aus. Der Schießplatzrechner 40 ist ferner über eine Leitung 83 mit einem Schießstand 41 verbunden und tauscht über die Leitung 83 Daten mit dem Schießstand 41 aus.

Ein Schießplatzrechner 50 ist über eine Leitung 90 mit dem WAN 16 verbunden und tauscht mittels der Leitung 90 über das WAN 16 Daten mit den anderen am Wettkampf teilnehmenden Systemen aus. Der Schießplatzrechner 50 ist ferner über eine Leitung 88 mit einer Medienanstalt 52 verbunden und tauscht mittels der Leitung 88 Daten mit der Medienanstalt 52 zur weiteren Verbreitung aus.

Die Figur 2 zeigt einen Ausschnitt eines Schießanlagen-Managementsystems der in Figur 1 beschriebenen Art, nämlich den internen Aufbau der drei wichtigsten Funktionselemente des Wettkampfsystems am Beispiel eines Verwaltungsrechners, eines Ereignisrechners und eines dazugehörigen Schießstandes.

Ein Medien-Adapter 101 ist über eine Leitung 110 mit einem Verwaltungsrechner 106 verbunden. Der Medien-Adapter 101 gibt die Daten des Wettkampfes vom Verwaltungsrechners 105 an die Medien zum Verbreiten weiter.

Eine Großbildanzeige 102 ist über eine Leitung 111 mit dem Verwaltungsrechner 106 verbunden. Über die Großbildanzeige 102 stellt der Verwaltungsrechner 106 den Wettkampfverlauf und die Wettkampfergebnisse für das Publikum am Ort des Verwaltungsrechners 106 dar.

Ein LAN-Adapter 103 ist über eine Leitung 112 mit dem Verwaltungsrechner 106 verbunden. Mittels des LAN-Adapters 103 tauscht der Verwaltungsrechner Daten mit den anderem am LAN angeschlossenen Systemen aus.

Eine Ergebnisanzeige 104 ist über eine Leitung 113 mit dem Verwaltungsrechner 106 verbunden. Über die Ergebnisanzeige 104 stellt der Verwaltungsrechner 106 den Wettkampfverlauf und die Wettkampfergebnisse im Kleinformat dar.

Ein Protokolldrucker 105 ist über eine Leitung 114 mit dem Verwaltungsrechner 106 verbunden. Über den Protokolldrucker 105 gibt der Verwaltungsrechner 106 alle wettkampfrelevanten Daten in Papierform für Dokumentationszwecke aus.

Ein Abrechnungssystem 108 ist über eine Leitung 117 mit dem Verwaltungsrechner 106 verbunden. Der Verwaltungsrechner 106 gibt über die Leitung 117 Daten zur monetären Wettkampfabrechnung weiter. Das Abrechnungssystem 108 berechnet den Wettkampfteilnehmern die entstandenen Kosten.

Der Verwaltungsrechner 106 ist über eine Leitung 115 mit einem WAN-Adapter 107 verbunden. Über die Leitung 115 tauscht der Verwaltungsrechner 106 Daten mit dem WAN-Adapter 107 aus.

Der WAN-Adapter 107 ist über eine Leitung 116 mit dem WAN 16 verbunden. Der WAN-Adapter 107 tauscht über die Leitung 116 Daten mit dem WAN aus.

Der WAN-Adapter 107 verbindet den Verwaltungsrechner 106 mit flächenorientierten Netzen. Dazu gehören die öffentlich zugänglichen Datennetze und das Telefonnetz.

Das WAN 16 ist über eine Leitung 136 mit einem WAN-Adapter 122 verbunden. Mittels der Leitung 136 tauscht der WAN-Adapter 122 Daten mit dem WAN 16 aus.

Der WAN-Adapter 122 ist über eine Leitung 132 mit einem Ergebnisrechner 126 verbunden. Mittels der Leitung 132 tauscht der Ergebnisrechner 126 Daten über den WAN-Adapter 122 mit dem WAN 16 aus.

Ein Protokolldrucker 121 ist über eine Leitung 131 mit dem Ergebnisrechner 126 verbunden. Über die Leitung 131 sendet der Ergebnisrechner 126 Daten zur Protokollierung auf Papier an den Protokolldrucker 121.

Eine Publikumskamera 120 ist über eine Leitung 130 mit dem Ergebnisrechner 126 verbunden. Die Publikumskamera 120 erfaßt Bild und Ton vom Geschehen um den eigentlichen Wettkampf herum und überträgt diese in Form von Daten an den Ergebnisrechner 126 zur weiteren Verbreitung über das WAN 16. Dort können die Daten von allen am WAN 16 angeschlossenen Systemen empfangen und weiter benutzt werden.

Ein Mediencenter-Publikum 123 ist über eine Leitung 133 mit dem Ergebnisrechner 126 verbunden. Der Ergebnisrechner 126 tauscht mit dem Mediencenter-Publikum 123 Daten zur Weitergabe an das am Ort des Ergebnisrechners 126 befindliche Publikum aus. Die Daten kann sich der Ergebnisrechner 126 vom selben Ort holen oder über das WAN 16 von den anderen Orten holen.

Ein LAN-Adapter 124 ist über eine Leitung 134 mit dem Ergebnisrechner 126 verbunden. An dem LAN-Adapter 124 ist die Leitung 89 angeschlossen. Mittels der Leitung 89 tauscht der Ergebnisrechner 126 Daten mit den anderen am LAN angeschlossenen Systemen aus.

Ein Medienadapter 125 ist über eine Leitung 135 mit dem Ergebnisrechner 126 verbunden. Der Medienadapter 125 gibt die über die Leitung 135 übertragenen Daten an die Medienanstalten zur weiteren Verbreitung aus.

Der Ergebnisrechner 126 ist über die Leitung 85 mit einer Auswertung 140 verbunden. Die Auswertung 140 bestimmt die Treffer am Schießstand 28 und koordiniert den Datenaustausch zwischen dem Ergebnisrechner 126 und den an der Auswertung 140 angeschlossenen Subsystemen.

Eine Schützenkamera 141 ist mit der Leitung 152 mit der Auswertung 140 verbunden. Die Schützenkamera erfaßt das Bild vom Ort der Schußabgabe und gibt dieses mittels der Leitung 152 an die Auswertung 140 weiter. Das Bild kann von allen am WAN 16 angeschlossenen Systemen abgerufen werden.

Eine Zielscheibe 142 ist über eine Leitung 153 mit der Auswertung 140 verbunden. Die Zielscheibe 140 tauscht über die Leitung 153 Daten mit der Auswertung 140 aus. Zu den auszutauschenden Daten gehören die Trefferdaten selbst, die Freigabedaten, wann Treffer als gültig erkannt werden dürfen und alle anderen Daten, wie sie zur regulären Wettkampfabwicklung gemäß den UIT-Richtlinien nötig sind.

Ein Mediencenter-Stand 143 ist über eine Leitung 154 mit der Auswertung 140 verbunden. Das Mediencenter-Stand 143 empfängt über die Leitung 154 Daten vom Wettkampfverlauf und stellt diese entsprechend den Wünschen des Benutzers in der Nähe des Zielscheibe 142 dar.

Ein Mediencenter-Schütze 144 ist über eine Leitung 151 mit der Auswertung 140 verbunden. Das Mediencenter-Schütze 144 stellt entsprechend den Wünschen des Benutzers den Wettkampfverlauf am Ort der Schußabgabe dar.

Ein Schütze 164 befindet sich am Ort der Schußabgabe. Er gibt über die Strecke 161 seine Schüsse auf die Zielscheibe 142 ab. Der Ort der Schußabgabe ist in den Wettkampfregeln der UIT abhängig von den verschiedenen Schießdisziplinen festgelegt.

Eine Zielkamera 145 erfaßt über eine Strecke 162 das Bild der Zielscheibe 142. Die Zielkamera 145 ist über eine Leitung 155 mit der Auswertung 140 verbunden. Die Zielkamera überträgt die Bilddaten mittels der Leitung 155 an die Auswertung 140 zur weiteren Verbreitung über das WAN 16 und zur Weitergabe an die lokalen Ausgabemedien Protokolldruker 121, Mediencenter-Publikum 123, Medienadapter 125, Mediencenter-Stand 143 und Mediencenter-Schütze 144 entsprechend den Einstellungden des Benutzers.

Ein Identifikations-System (ID-System) 148 ist über eine Leitung 156 mit der Auswertung 140 verbunden. Das ID-System 148 identifiziert den Schützen 146 vor Beginn des Wettkampfes und gibt dessen Daten an die Auswertung 140 zur Verbreitung weiter. Eine Schützen-Sicherung 147 ist über eine Leitung 150 mit der Auswertung 140 verbunden. Die Schützen-Sicherung 147 meldet der Auswertung 140 das Betreten und das Verlassen des Ortes der Schußabgabe durch den Schützen 146.

Die Figur 3 zeigt die Seitenansicht der Funktionselemente eines Schießstandes des erfindungsgemäßen Schießanlagen-Mangagementsystems.

Ein Film 202, sog. Zielfilm bzw. Zielband, wird von einem Zylinder 201 abgewickelt und zum einem Zylinder 200 geführt, auf welchem er aufgewickelt wird. Zwischen den beiden Zylindern 200 und 201 befinden sich ein Rollenpaar 203, eine Fixierung 204, ein Trefferscanner 214, ein Lagescanner 215, eine Lichtquelle 210, eine Lichtquelle 211 und ein Kugelfang 212 mit einem Aufschlagsdetektor 213.

Der Zylinder 200 ist über eine Leitung 241 mit der Leitung 153 verbunden. Der Trefferscanner 214 ist über eine Leitung 240 mit der Leitung 153 verbunden. Das Rollenpaar 203 ist über eine Leitung 242 mit der Leitung 153 verbunden. Die Fixierung 204 ist über eine Leitung 243 mit der Leitung 153 verbunden. Der Aufschlagsdetektor 213 ist über eine Leitung 244 mit der Leitung 153 verbunden. Der Lagescanner 215 ist über eine Leitung 245 mit der Leitung 153 verbunden. Die Lichtquelle 211 ist so angeordnet, daß sie den Film 202 so durchleuchtet, daß deren Lichtstrahlen auf den Lagescanner 215 treffen. Die Lichtquelle 210 ist so angeordnet, daß sie den Film 202 so durchleuchtet, daß deren Lichtstrahlen auf den Trefferscanner 214 treffen.

Das Rollenpaar 203 positioniert ensprechend den Vorgabe der Auswertung 140 den Film 202.

Die Fixierung 204 fixiert auf Anforderung der Auswertung 140 den Film 202 in seiner augenblicklichen Lage.

Die Fixierung 204 wird vorzugsweise als Stanzwerkzeug ausgeführt. Somit kann die Auswertung des Schußloches immer relativ zur bekannten Lage der Stanzlöcher erfolgen.

Der Trefferscanner 214 wertet die Treffer im Film 202 aus. Der Lagescanner 215 bestimmt die Lage des Filmes 202 in der Nähe des Zylinders 201. Der Kugelfang 212 fängt die Projektile auf.

Mittels der Leitung 240 tauscht der Trefferscanner 214 Daten mit der Auswertung 140 aus. Mittels der Leitung 241 tauscht der Zylinder 200 Daten mit der Auswertung 140 aus. Mittels der Leitung 242 tauscht das Rollenpaar 203 Daten mit der Auswertung 140 aus. Mittels der Leitung 243 tauscht die Fixierung 204 Daten mit der Auswertung 140 aus. Mittels der Leitung 244 tauscht der Aufschlagsdetektor 213 Daten mit der Auswertung 140 aus. Mittels der Leitung 245 tauscht der Lagescanner 215 Daten mit der Auswertung 153 aus.

Ein Film 222, sog. Blendenband, wird von einem Zylinder 221 abgewickelt und zum einem Zylinder 220 geführt, auf welchem er aufgewickelt wird. Zwischen den beiden Zylindern 220 und 221 befinden sich ein Flachbettscanner 233, eine Zielfläche 234, Eine Lichtquelle 230, eine Fixierung 224 und ein Rollenpaar 223.

Der Flachbettscanner 233 kann bei Bedarf in die Zielfläche 234 eingefahren werden und dort die Treffer erfassen.

Die Lichtquelle 230 beleuchtet die Zielfläche 234 entsprechend den Regeln der UIT. Die Fixierung 224 fixiert bei Bedarf den Film 222 in seiner augenblicklichen Lage. Das Rollenpaar 223 positioniert den Film 222 entsprechend den Vorgaben der Auswertung 140.

Der Zylinder 220 ist über eine Leitung 253 mit der Leitung 153 verbunden. Das Rollenpaar 223 ist über eine Leitung 252 mit der Leitung 153 verbunden. Die Fixierung 224 ist über eine Leitung 254 mit der Leitung 153 verbunden. Der Flachbettscanner 233 ist über eine Leitung 250 mit der Leitung 153 verbunden. Der Zylinder 220 tauscht über die Leitung 253 Daten mit der Auswertung 140 aus. Das Rollenpaar 223 tauscht über die Leitung 252 Daten mit der Auswertung 140 aus. Die Fixierung 224 tauscht über die Leitung 254 Daten mit der Auswertung 140 aus. Der Flachbettscanner 233 tauscht über die Leitung 250 Daten mit der Auswertung 140 aus.

Die Zielkamera 145 erfaßt laufend das Bild der Zielscheibe, insbesondere den Ausschnitt 234, der die eigentliche Zielfläche bildet.

Ein Werkzeug 231 ist so angeordnet, daß in den Film 222 und gleichzeitig in den Film 202 eine Öffnung einarbeiten kann, deren Durchmesser dem Durchmesser des Scheibenspiegels der gewünschten Schießdisziplin entspricht. Das Werkzeug 231 ist über eine leitung 250 mit der Leitung 153 verbunden. Das Werkzeug tauscht mittels der Leitung 250 Daten mit der Auswertung 140 aus.

Ein Pfeil 161 markiert die Flugrichtung der Projektile zur Zielfläche 234.

Für weitere Schießdisziplinen kann die Anlage mit einem dritten Film, sog. Objektfilm bzw. objektband, ausgerüstet werden.

Ein Film 262, sog. Objektband, wird von einem Zylinder 261 abgewickelt und zum einem Zylinder 260 geführt, auf welchem er aufgewickelt wird. Zwischen den beiden Zylindern 260 und 261 befinden sich eine Fixierung 264 und ein Rollenpaar 263.

Der Film 262 ist mit Öffnungen versehen, die die Sicht des Schützen auf die eigentliche Zielfläche freigeben und wieder versperren können. Auch kann auf dem Film 262, gemeinsam mit obigen Öffnungen oder eigenständig, ein Motiv als Ziel abgebildet sein. Wird der Film 262 bewegt, kann damit ein sich bewegendes Ziel gebildet werden. Auch kann der Film 262 als Projektionsfläche ausgeführt werden und das Motiv durch Projektion abgebildet werden.

Die Zielfläche 234 kann so ausgeführt werden, daß aus der Sicht des Schützen mehrere Ziel sichtbar sind. Dies wird bei den Schießdisziplinen "Laufender Keiler" und "Duell" benötigt.

Ungenauigkeit in der Seitenführung des Filmes 202 können mit einem Lagescanner 215 erkannt und in der Berechnung der Trefferlage berücksichtigt werden. Die Fixierung 204 kann den Film 202 zusätzlich bis zum Transport arretieren.

Wird die Fixierung 204 als Stanzwerkzeug ausgeführt, kann zusätzlich zum Effekt des Festhaltens, eine Kennzeichnung im Film 202 angebracht werden. Wird der Film an mindestens zwei Stellen arretiert, kann später seine Lage in der Zielfläche genau bestimmt werden.

Damit wird eine Verschiebung des Film 202 während des Durchdringens des Projektils verhindert.

Anstelle des feststehenden Trefferscanners 214 kann auch ein beweglicher Flachbettscanner 233 die Trefferauswertung in der Zielfläche 234 durchführen. Ein zusätzlich angebrachter Drucker kann die einzelnen Treffer nach der Auswertung markieren.

Die Figur 4 zeigt einen Ausschnitt aus dem Zielfilm von vorne. Der Film 300 kann eine Perforation 301 aufweisen. Sie kann wahlweise nur auf einer Seite oder auch auf beiden Seiten vorhanden sein. Die Perforation 301 kann auch entfallen. Zur einfacheren Darstellung wurde als Filmfarbe hier weiß gewählt. Im realen Produkt ist eine Filmfarbe entsprechend den Regeln der U.I.T. für den dunklen Teil der Zielscheiben zu wählen.

Der Film 300 kann eine fortlaufende Markierung 302 aufweisen. Die Markeirung 302 kann wahlweise nur auf einer Seite oder auch auf beiden Seiten vorhanden sein. Die Markierung 302 kann auch entfallen. Die Markierung 302 ist so anzubringen, daß sie nicht im Schußfeld des Schützen liegt und vom Trefferscanner 214 erfaßt werden kann.

Wird der Film 300 von einem Projektil durchschlagen, entsteht an der Durchschlagsstelle ein Loch 303.

In einer weiteren Ausführungsvariante können auch die Ringe der Zielscheiben gemäß den Regeln der U.I.T. auf dem Film 300 abgebildet sein.

Die Figur 5 zeigt die wichtigsten Funktionselemente des Zielfelde aus der Sicht des Schützen. Nicht gezeichnet ist das Gehäuse.

Der Zylinder 200 wickelt den Film 202 auf. Der Zylinder 201 rollt den Film 202 ab. Der Trefferscanner 241 tastet den Film 202 ab.

Die Zielfläche 234 wird durch die Blende 222 auf die Maße der gewünschten Scheibengröße optisch begrenzt. In der Blende 222 befindet sich eine Öffnung, welche die Sicht auf den Film 202 freigibt. Der Schütze sieht aus der Schußposition somit ein Bild, das dem Bild einer herkömmlichen Zielscheibe entspricht.

Die Figur 6 zeigt das Zielfeld aus der Sicht des Schützens. Der Film 202 und die Blende 222 bilden das Ziel. Die - während des Schießbetriebes nicht sichtbaren - Fixierungen 204 stanzen kleine Löcher in den Film 202.

Die Figur 7 zeigt den Film 202 nach dem Beschuß. Das Loch 1202 stellt das Schußloch dar. Die beiden Löcher 1204 sind durch das Arretieren des Filmes 202 während der Schußabgabe entstanden. Während der Auswertung wird die Lage des Schußloches 1202 relativ zu den beiden Löchern 1204 vermessen. Da die absolute Lage der beiden Löcher 1204 während der Schußabgabe genau bekannt war, kann die Lage des Schußloches 1202 mit den Mitteln der Geometrie berechnet werden.

Mit dem hier vorgeschlagenen Gesamtsystem sind folgende vorteilhaften Wirkungen erzielbar:

Das erfindungsgemäße Schießanlagen-Managementsystem ermöglicht die Veranstaltung von Schießwettkämpfen, ohne die einzelnen Athleten zu einem Veranstaltungsort reisen zu lassen. Der Kostenfaktor Reise entfällt somit ersatzlos. Der Wettkampf zwischen den einzelnen Schützen wird somit losgelöst von einem zentralen Veranstaltungsort. Das System stellt dabei sicher, daß keine unerwünschte Einflußnahme einzelner Schützen auf das Wettkampfergebnis möglich ist.

Das System besteht aus wenigstens einem Wettkampfrechner und mehreren Schießplatzrechnern. An jedem Ort mit Schießbetrieb steht mindestens ein Schießplatzrechner. An die einzelnen Schießplatzrechner sind einer oder mehrere Schießstände angeschlossen. Mehrere Schießplatzrechner können an einem Schießplatz vernetzt werden. Mehrere Schießplatzrechner können über ein WAN direkt miteinander kommunizieren.

Jeder Schütze erhält Zugang zu einem Schießstand. Dort muß er sich identifizieren. Die kann mittels einer Magnetkarte erfolgen. Auch ist seine Identifikation mittels Bildverarbeitung oder der automatischen Auswertung seines Fingerabdruckes möglich. Ist der Schütze dem System bereits bekannt, kann er sofort den Schießstand benutzen. Neue Schützen müssen vor der ersten Benutzung erst dem System bekannt gemacht werden. Dazu gehören die Bekanntgabe der persönlichen Daten (Name, Adresse usw.) des Schützen und die Daten seiner Schießdisziplinen. Nach der Identifizierung wird der Schütze laufend überprüft. Verläßt er den vorgesehenen Ort der Schußabgabe muß er sich erneut identifizieren. Dadurch ist sichergestellt, daß die Schußabgabe nur durch den Schützen erfolgt, der am Wettkampf teilnehmen soll.

Eine Kamera erfaßt laufend das Bild des Schützen am Schießplatz aus der Sicht des Schießzieles. Eine andere Kamera erfaßt laufend das Bild des Schießstandes aus der Sicht des Schützen. Die Bilddaten sind den anderen Wettkampfteilnehmern jederzeit zugänglich.

Als Schießziel muß nicht eine konventionelle Zielscheibe mit Ringen und Scheibenspielgel eingesetzt werden. Aus der Schießentfernung sieht der Schütze in allen Fällen immer nur einen dunklen Punkt, der von einer hellen Fläche umgeben wird. Der automatische Schießstand stellt das Schießziel aus zwei Elementen zusammengesetzt dar. Aus der Sicht des Schützen ist kein Unterschied zu einer konventionellen Zielscheibe sichtbar.

Hat der Schütze einen Schuß auf die Zielfläche abgegeben, startet automatische die Trefferauswertung. Nachdem die Trefferlage bestimmt wurde, gibt die Auswertung die Trefferdaten an den Ergebnisrechner weiter. Dieser stellt den Treffer im Mediencenter 'Schütze' dar. Ist ein Mediencenter 'Publikum' vorhanden, wird auch dort der Treffer dargestellt. Ist ein Protokolldrucker vorhanden, werden die Daten des Treffers dort protokolliert. Sind weitere Ergebnisrechner an einem lokalen Netzwerk angeschlossen, werden die Daten an die angeschlossenen Ergebnisrechner übertragen.

Ist ein Verwaltungsrechner über ein WAN angeschlossen, werden die Trefferdaten vom Ergebnisrechner an den Verwaltungsrechner übertragen. Der Verwaltungsrechner koordiniert den Wettkampf. Am Verwaltungsrechner ist der Medien-Adapter angeschlossen. Dieser gibt die Wettkampfdaten an die Medienanstalten weiter. Die Wettkampfdaten bestehen aus den Schießergebnissen und den dabei aufgenommen Bilder der Schützen und Schießstände sowie dem Publikum.

Wie in den Fig. 1-3 dargestellt ist das System an allen Orten mit Mediencentern ausgestattet. Die Daten des Wettkampfes und die Bild- und Ton-Daten vom Wettkampf selbst und vom Schützen und Publikum liegen in Form von Daten im Gesamtmsystem bereit. Für jedes Mediencenter kann getrennt eingestellt werden, welche Daten wann dargestellt werden. Für das Publikum werden die Daten vorzugsweise so ausgewählt, daß ein spannender Gesamteindruck vom gesamten Wettkampfgeschehen entsteht. Der Schütze wird vorzugsweise nur die eigenen Schußdaten dargestellt haben wollen.

Über die Medien-Adapter werden den örtlichen Medien die Daten zur weiteren Verarbeitung übergeben. Bei Fernsehanstalten werden die Wettkampfdaten mit den Ton- und Bilddaten übergeben. Die Printmedien werden vorzugsweise nur einzelne Standbilder und die Ergebnisdaten übermittelt bekommen.

Aus den gesammelten Wettkampfdaten können automatisch die Teilnehmergebühren und die Gewinne berechnet werden.

Mit dem hier vorgeschlagenen Schießstand und dem zugehörigen Auswertungsverfahren sind folgende Vorteile erzielbar:

Der Aufbau des Schießstandes stellt sicher, daß das Schießergebnis automatisch ausgewertet werden kann und dabei das Auswerteergebnis jederzeit durch einen manuellen Eingriff überprüft werden kann. Zusätzlich ist der Schießstand so aufgebaut, daß ein minimaler Verbrauch an Zielscheiben auftritt.

Die Kombination des automatischen Scannens des Ergebnisses mit einem virtuellen Ziel aus einer hellen Blende und einem dunklen Zielfilm. Die Blende wird so vor dem Zielfilm angeordnet, daß aus Sicht des Schützen eine konventionelle Zielscheibe erscheint.

Die Blende kann dabei entweder festmontiert werden oder auch als Film bzw. Band ausgeführt sein. Der Zielfilm wird hinter der Blende geführt. Er ist zwischen zwei Rollen aufgespannt. Die Rolle zum Aufwickeln des verbraucheten Filmes wird durch einen Motor angetrieben. Die Rolle mit dem unbeschossenem Film wird entweder durch eine Feder oder durch einen weiteren Motor so angetrieben, daß der Zielfilm mit einer konstanten Spannung beaufschlagt wird.

Wird die Blende ebenfalls durch einen Film gebildet, so wird auf dem Zylinder, auf welchem das unverbrauchte Blendenmaterial aufgewickelt ist, durch ein konstantes Drehmoment entgegen der Abwickeleinrichtung beaufschlagt.

Wird der Zielfilm als Projektionsfläche ausgeführt, kann die Blende entfallen. Das Ziel wird auf den Zielfilm projiziert. Ist der Projektor genau auf die Zielfläche justiert, kann anschließend die Auswertung wie oben beschrieben erfolgen. Alternativ kann die Auswertung auch mittels eines beweglichen Scanners hinter dem Zielfilm erfolgen. Ist der Zielfilm durchscheinend, kann der Scanner das projizierte Bild der Zielscheibe und den Treffer erfassen.

Als Zielfilm ist ein Material zu verwenden, welches vorzugsweise unter allen Betriebsbedingungen maßhaltig ist. Bei der Trefferauswertung wird mit einem Scanners zur Positionsbestimmung wahlweise eine Perforation oder eine Markierung auf dem Zielfilm verwendet. Findet sich ein Schußloch im Film, wird dessen Position relativ zur Lage der Perforation oder relativ zur Lage der Markierung bestimmt. Da die absolute Lage des Filmes zum Zeitpunkt des Auftreffens des Projektiles auf dem Film bekannt ist, kann somit genau die absolute Trefferlage bestimmt werden.

Der erfindungsgemäße Schießstand eignet sich für die folgenden Disziplinen:

Bei der "feststehenden Scheibe" gibt der Schütze einen oder mehrere Schüsse auf eine Zielscheibe ab, die während des Visierens und der Schußabgabe in Ruhe bleibt. Dies ist die einfachste Betriebsart eines Schießstandes. Zur Nachbildung einer Zielscheibe genügt hier ein beweglicher Film, welchen die Projektile durchschlagen und dessen Durchschlagstellen anschließend vermessen werden.

Beim "Duellschießen" gibt der Schütze Schüsse auf eine oder mehrere Zielscheiben ab, die nur für kurze Zeit für den Schützen sichtbar sind. Sportschützen benutzen als Ziel herkömmliche Zielscheiben, Polizei und Militär verwenden oft auch Zielscheiben, welche die Umrisse von Menschen symbolisieren.

Das Ziel wird oft durch Wegklappen oder durch Wegdrehen aus dem Sichtbereich des Schützen genommen. Die Ziele sind immer an der selben Stelle sichtbar.

Schwierig ist beim Duellschießen das Auswerten der beschossenen Zielscheiben. Bisher werden die Scheiben entweder manuell vom Zielkörper entfernt und anschließend mit verschiedenen Verfahren ausgewertet. Durch die manuelle Sammlung der Zielscheiben ist der Schießstand für den Schießbetrieb relativ lange Zeit gesperrt. Bei automatischer Sammlung wird die gesamte Mechanik zum Verdecken der Zielscheibe vom Zielbereich zum Ort der Schußabgabe transportiert. Dort entnimmt der Benutzer die Scheibe und wertet diese aus.

Der hier beschriebene Schießstand ermöglicht den vollautomatischen Betrieb des Zieles mit anschließender automatischer Trefferauswertung.

Aufgrund der sich meistens horizontal nebeneinader befindlichen Ziele bieten sich eine Drehung des Schießstandes in die Horizontale an. Die Blende wird dabei so ausgeführt, das nicht mehr nur ein Ziel sondern die gewünschte Anzahl, meistens fünf, Zielfelder nebeneinander dargestellt werden. Ein dritter Film mit entsprechend großer Aussparung gibt wahlweise die Sicht auf das eigentliche Ziel frei und versperrt die Sicht anschließend wieder.

Der Zielfilm 202 wird nach dem Beschuß zum Trefferscanner 214 gefahren und dort für alle Ziele ausgewertet.

Um sicherstellen zu können, daß der Schütze nicht während einer Zeit geschossen hat, zu der sich die Blende vor dem Zielfeld befunden hat, kann die Blende 262 zusätzlich durch einen Scanner abgetastet werden. Ist die Blende 262 ebenfalls von einem Projektil im Zielfeld durchdrungen worden, werden die Treffer nicht gewertet.

In einer anderen Ausführungsform können die Schießstände nur für jeweils eine Zielfläche vorgesehen werden. Im Blendenfilm 262 ist dann nur eine Öffnung für eine Zielfläche vorhanden. Der Blendenfilm 262 wird abhängig von Befehlen des übergeordneten Ergebnisrechners 126 vor die Zielfläche gefahren und wieder weggefahren. Um mehrere Ziele gleichzeitig darstellen zu können, werden hier entsprechend viele Schießstände nebeneinander aufgebaut, welche zum gleichen Zeitpunkt die Befehle zum Freigeben und Sperren des Zielfeldes erhalten.

Mittels des hier vorgestellten Schießstandes ergeben sich für den Schießbetrieb erhebliche Verbesserungen. Durch den Entfall des Scheibeneinsammelns wird der Schießbetrieb nicht unnötig lange unterbrochen. Der teure Schießplatz wird besser ausgelastet.

Anstelle des Films 262 kann auch eine herkömmliche Klappe zu Abdeckung des Zieles eingesetzt werden.

In der Schießdisziplin "Laufender Keiler" bewegt sich ein Ziel mit dem Erscheinungsbild eines Tieres durch das Zielfeld. Der Schütze hat eine begrenzte Zeit zur Schußabgabe.

Dies kann mit dem hier beschriebenen Schießstand dadurch erreicht werden, daß der Umriß des Tieres als Öffnung in den Blendenfilm 222 eingearbeitet wird und der Blendenfilm 222 mit der gewünschten Geschwindigkeit bewegt wird. Der Zielfilm 202 wird während dieser Zeit nicht bewegt. Zusätzlich kann im Film 262 eine Öffnung vorhanden sein, welche die Sicht auf das Ziel freigibt. Beschädigungen im Film 262 können erkannt werden und als Indiz für einen Fehlschuß dienen.

Der Aufschlagdetektor 213 meldet das Auftreffen eines Projektil und den Zeitpunkt des Auftreffens. Somit kann genau bestimmt werden, wo sich zu welchem Zeitpunkt der Umriß des Tieres im Film 222 befunden hat. Bei der anschließenden Trefferauswertung des Films 202 kann genau die Trefferlage relativ zur Bewegung des Films 222 bestimmt werden.

Schließlich kann der Schießstand in verschiedenen Betriebsarten betrieben werden. Abhängig von der verwendeten Betriebsart ergibt sich in unterschiedlicher Verbrauch des Zielfilmes:

In einer Betriebsart wird der Zielfilm nach der Schußabgabe und der Auswertung soweit transportiert, daß der Transportweg der Scheibenhöhe der gewünschten Schießdisziplin entspricht. In dieser Betriebsart ist sichergestellt, daß sich in einem Bereich auf dem Film nur ein Treffer befinden kann. Die manuelle Trefferauswertung ist in dieser Betriebsart immer eindeutig.

In einer anderen Betriebsart wird der Zielfilm nach der Schußabgabe und der Auswertung soweit zurücktransportiert, daß sich das Schußloch gerade nicht mehr im Zielfeld befindet. In dieser Betriebsart kann nur durch Vergleich aller vorhergegangenen Treffer mit den dazugehörenden Transportwegen die Trefferzuordnung manuell erfolgen. Die Reihenfolge der Treffer auf dem Film entspricht der zeitlichen Reihenfolge der Schußabgabe. Die manuelle Trefferauswertung ist in dieser Betriebsart immer eindeutig, solange die benutzte Zielfläche von einem schußsicheren Rahmen umgeben wird. Wird ein Schießstand für größere Scheiben für eine Schießdisziplin mit kleineren Scheiben benutzt, ist dies nicht immer sichergestellt. Der Verbrauch an Filmmaterial ist abhängig von den Schießergebnissen. Insgesamt ist er niedriger als mit der vorhergehenden Betriebsart.

In einer weiteren Betriebsart wird der Zielfilm nach der Schußabgabe und der Auswertung soweit zurücktransportiert, daß sich das Schußloch gerade nicht mehr im Scheibenspiegel des Zielfeldes befindet. In dieser Betriebsart kann nur durch Vergleich aller vorhergegangenen Treffer mit den dazugehörenden Transportwegen die Trefferauswertung manuell erfolgen. Befinden sich Treffer in der Blende innerhalb des Zielfeldes aber außerhalb des Scheibenspiegels, ist keine eindeutige manuelle Trefferauswertung mehr möglich. Der Verbrauch an Filmmaterial ist abhängig von den Schießergebnissen. Insgesamt ist er niedriger als mit den vorhergehenden Betriebsarten.

In einer weiteren Betriebsart wird der Zielfilm nach der Schußabgabe und der Auswertung gerade soweit transportiert, wie es vom Bediener vorgegeben ist. Eine manuelle Trefferauswertung ist nur bei genügend großem Transportweg möglich. Der Verbrauch an Filmaterial entspricht der Einstellung. In einer og. Ausführungsvariante wird die Blende durch einen zweiten Film, dem sog. Blendenfilm, gebildet.

Wahlweise wird der Blendenfilm ebenfalls mit Markierungen und der Öffnung zur Freigabe der Sicht auf den Zielfilm versehen. Damit kann mit einem Scanner die relative Lage der Blende zum Zielfilm bestimmt werden.

Wahlweise wird der Blendenfilm ohne Markierungen und ohne Öffnungen versehen. Nach jedem Transport wird aus dem Blendenfilm in seiner Sollposition arretiert. Danach wird aus dem Blendenfilm und aus dem Zielfilm mit einem Stanzwerkzeug in einem Arbeitsgang die Öffnung zur Sichtfreigabe auf den Zielfilm gestanzt.

Anschließend wird die Lage dieser Öffnung im Zielfilm vermessen. Somit kann genau die Zuordnung Blendenfilm - Zielfilm bestimmt werden.

In einer weiteren Ausführungsvariante wird die Zielfläche mittels der Kamera kontinuierlich überwacht. Die Überwachung der Zielfläche kann zu zwei Zwecken gebraucht werden. Durch Vergleich mit vorhergehenden Bildern kann das Auftreffen eines Projektils erkannt werden. Damit kann die Trefferauswertung gestartet werden.

Mittels der visuellen Zielflächenerfassung kann die Trefferauswertung nach verschiedenen Kriterien gestartet werden. Im einfachsten Fall wird nach jedem Treffer die Auswertung gestartet. Im kompliziertesten Fall wird die Trefferauswertung erst dann gestartet, wenn das Auftreffen eines weiteren Projektiles keine zuverlässige Auswertung mehr zur Folge hätte.

Da die Kamera die Zielfläche kontinuierlich erfaßt, kann nach jedem Treffer bestimmt werden, ob bei einem erneuten Treffer mit dem gleichen Kaliber ein Lochmuster entstehen würde, welches entweder zu mehrdeutigen Auswerteergenissen führen kann bzw. im Zielfilm so große freie Felder entstehen, daß ein Projektil durchschlagen kann, ohne eine Veränderung am Zielfilm zu verursachen.

Werden zwei Zielfilme mit definiertem Abstand und der dazugehörenden Auswertung eingesetzt, kann aufgrund des Versatzes zwischen den Treffern bestimmt werden, ob der Schuß vom vorgesehenen Ort abgegeben wurde.

## Patentansprüche

1. Schießanlagen-Managementsystem zum Betreiben eines überörtlichen Schießbetriebes, der auf mehreren an unterschiedlichen Standorten gelegenen Schießanlagen erfolgt, von denen jede wenigstens einen Ereignisrechner (20; 30; 40; 50) zum Betreiben und/oder Überwachen des örtlichen Schießbetriebes eines oder mehrerer Schießstände (28, 29; 31; 41; 51) aufweist, wobei die Ereignisrechner über ein Datennetz (16) mit einem Verwaltungsrechner (11) verbunden sind, der dazu eingerichtet ist, aus den Daten der örtlichen Ereignisrechner die Auswertung des Gesamt-Schießbetriebes vorzunehmen.

2. Schießanlagen-Managementsystem nach Anspruch 1, wobei der oder, jeder Ereignisrechner (20) mit jeweils wenigstens einer Überwachungseinrichtung (28) zur Überwachung und/oder Auswertung des momentanen Schießbetriebes der Schießanlage verbunden ist.

3. Schießanlagen-Managementsystem nach Anspruch 2, wobei die Überwachungseinrichtung wenigstens eine Videokamera (141; 120) zur Aufnahme eines Schützen und/oder eines ggf. vorhandenen Publikums und/oder wenigstens eine Videokamera (145) zur Aufnahme eines Schießstandes umfaßt.

4. Schießanlagen-Managementsystem nach Anspruch 2 oder 3, wobei die Überwachungseinrichtung eine Vorrichtung (140) zur automatischen Trefferauswertung umfaßt.

5. Schießanlagen-Managementsystem nach einem der vorstehenden Ansprüche, wobei der Verwaltungsrechner (11) mit jeweils wenigstens einer Anzeigeeinrichtung (102) zur Anzeige der Schießergebnisse, der Bilder der Schützen und/oder des ggf. vorhandenen Publikums, einem Protokolldrucker (105) zur Ausgabe der Schießergebnisse und/oder einem Medien-Adapter (101) je Schießanlage ausgestattet ist.

6. Schießanlagen-Managementsystem einem der vorstehenden Ansprüche, wobei der Ereignisrechner mit einer Anzeigevorrichtung (123; 143) zur Trefferanzeige für den Schützen und/oder für das ggf. vorhandene Publikum verbunden ist.

7. Schießanlagen-Managementsystem nach einem der Ansprüche 2-6, wobei die Überwachungseinrichtung eine Vorrichtung zur Anwesenseitskontrolle (147) des Schützen am jeweiligen Schießstand umfaßt.

8. Schießanlagen-Managementsystem nach einem der vorstehenden Ansprüche, wobei die Überwachungseinrichtung eine Vorrichtung (148) zur Identifikation des momentanen Schützen, insbesondere einen Magnetkartenleser, einen Fingerabdruckleser oder eine digitale Bildüberwachung, umfaßt.

9. Schießanlagen-Managementsystem nach Anspruch 4 oder einem der Ansprüche 5 bis 8, soweit auf Anspruch 4 rückbezogen, wobei die Vorrichtung zur automatischen Trefferauswertung aufweist:
- eine Transportvorrichtung (200, 201, 203) zum Transport eines Zielbandes (202) in eine Schußposition;
- eine Blende (222) mit einer dem gewünschten Scheibenspiegel entsprechenden Blendenöffnung, die in Schußrichtung (161) vor dem Zielband (202) angeordnet ist; und
- eine Auswertungsvorrichtung (140), insbesondere eine elektrooptische Abtastvorrichtung (214), an der das beschossene Zielband (202) vorbeigeführt wird.

10. Schießanlagen-Managementsystem nach Anspruch 9, wobei eine helle Blende (222) vor einem dunklen Zielband (202) vorgesehen ist.

11. Schießanlagen-Managementsystem nach Anspruch 9 oder 10, wobei die Blende als Blendenband (222) mit einer oder mehreren Blendenöffnungen ausgestaltet ist, wobei das Blendenband über eine Transportvorrichtung (220, 221, 223) in die Schußposition zu- und abfahrbar.

12. Schießanlagen-Managementsystem nach Anspruch 9 oder 10, wobei die Blende als Blendenband (222) ausgestaltet ist und in der Nähe des Blendenbandes ein Werkzeug (231) zur Erzeugung der gewünschten Blendenöffnung im Blendenband und vorzugsweise auch im Zielband vorgesehen ist.

13. Schießanlagen-Managementsystem nach einem der Ansprüche 9 bis 12, wobei ein Objektband (262) mit wenigstens einer den gewünschten Zielobjekt entsprechenden Aussparung - in Schußrichtung (161) gesehen -vor der Blende vorgesehen ist, wobei das Objektband über eine Transportvorrichtung (260. 261, 263) in die Schußposition zu- bzw. abfahrbar ist.

14. Schießanlagen-Managementsystem nach einem der Ansprüche 11 bis 13, wobei die Transportvorrichtung des Ziel-, Blenden- oder Objektbandes jeweils über eine Ver- und Entsorgungsrolle verfügt, wobei die Versorgungsrolle mit einem Drehmoment entgegen der Abwickelrichtung beaufschlagt ist.

15. Schießanlagen-Managementsystem nach einem der Ansprüche 9 bis 14, wobei das Ziel-, Blenden- und/oder Objektband ein- und/oder zweiseitig perforiert (301) und/oder markiert (302) ist.

16. Schießanlagen-Managementsystem nach einem der Ansprüche 9 bis 15, wobei ein Aufschlagdetektor (213) einem Kugelfang (212) hinter dem Zielstand zugeordnet und mit der Steuerung der Auswertungseinrichtung (140) verbunden ist.

17. Schießanlagen-Managementsystem nach einem der Ansprüche 9 bis 16, wobei wenigstens eine Videokamera (145) zur kontinuierlichen Überwachung der Zielfläche vorgesehen ist.

18. Verfahren zum Betreiben eines überörtlichen Schießbetriebes, der auf mehreren an unterschiedlichen Standorten gelegenen Schießanlagen erfolgt, wobei der örtliche Schießbetrieb eines oder mehrerer Schießstände (28, 29; 31; 41; 51) mittels wenigstens eines Ereignisrechners (20; 30; 40; 50) betrieben und/oder erfaßt wird, die erfaßten Daten der örtlichen Schießbetriebe über ein Datennetz (16) einem Verwaltungsrecher (11) übermittelt werden, der dazu eingerichtet ist, aus den Daten der örtlichen Schießbetriebe die Auswertung des Gesamt-Schießbetriebes vorzunehmen.

19. Verfahren nach Anspruch 18, wobei
- die Treffer an den Schießständen (28) erfaßt, automatisch ausgewertet und in Überwachungssignale umgewandelt werden,
und/oder
- ein Schütze, ein ggf. vorhandenes Publikums und/oder ein Schießstand einer Schießanlage erfaßt und in Überwachungssignale umgewandelt werden,
wobei die Überwachungssignale über den Verwaltungsrechner (11) an eine oder mehrere anderen Schießanlagen übermittelt und dort ausgegeben werden.

## Claims

1. A shooting facility management system for operating a multi-site shooting operation, which takes place at several shooting facilities positioned at different locations, each of which comprises at least one event computer (20; 30; 40; 50) for operating and/or monitoring the local shooting operation of one or more shooting ranges (28, 29; 31; 41; 51), the event computers being connected via a data network (16) to a data management computer (11), which is set to perform the evaluation of the overall shooting operation from the data of the local event computers.

2. A shooting facility management system according to Claim 1, in which the or each event computer (20) is connected to at least one monitoring device (28) in each case for monitoring and/or evaluating the instantaneous shooting operation of the shooting facility.

3. A shooting facility management system according to Claim 2, in which the monitoring device comprises at least one video camera (141; 120) for recording a marksman and/or a possibly present audience and/or at least one video camera (145) for recording a shooting range.

4. A shooting facility management system according to Claim 2 or 3, in which the monitoring device comprises a device (140) for the automatic evaluation of the hits.

5. A shooting facility management system according to one of the preceding Claims, in which the data management computer (11) is equipped with in each case at least one display device (102) for displaying the shooting results, the images of the marksman and/or the possibly present audience, a listing printer (105) for the output of the shooting results and/or a media adapter (101) for each shooting facility.

6. A shooting facility management system according to one of the preceding Claims, in which the event computer is connected to a display device (123; 143) for the displaying the hits for the marksman and/or for the possibly present audience.

7. A shooting facility management system according to one of Claims 2-6, in which the monitoring device comprises a device for the attendance control (147) of the marksman at the respective shooting stand.

8. A shooting facility management system according to one of the preceding Claims, in which the monitoring device comprises a device (148) for the identification of the current marksman, in particular a magnetic card reader, a finger print reader or a digital image monitoring device.

9. A shooting facility management system according to Claim 4 or one of Claims 5 to 8, generally referred back to Claim 4, in which the device for the automatic evaluation of the hits comprises :
- a transport device (200, 201, 203) for transporting a target tape (202) into a firing position;
- an aperture (222) with an aperture opening corresponding to the desired target level, which in the direction of fire (161) is disposed in front of the target tape (202); and
- an evaluation device (140), in particular an electrooptical scanning device (214), past which the hit target tape (202) is conveyed.

10. A shooting facility management system according to Claim 9, in which a clear aperture (222) is provided in front of a dark target tape (202).

11. A shooting facility management system according to Claim 9 or 10, in which the aperture is configured as aperture tape (222) with one or more aperture openings, with it being possible to move the aperture tape via a transport device (220, 221, 223) into and away from the firing position.

12. A shooting facility management system according to Claim 9 or 10, in which the aperture is configured as aperture tape (222) and in the vicinity of the aperture tape a tool (231) is provided for producing the desired aperture opening in the aperture tape and preferably also in the target tape.

13. A shooting facility management system according to one of Claims 9 to 12, in which an object tape (262) having at least one recess corresponding to the desired target object - seen in the firing direction (161) - is provided in front of the aperture, with it being possible to move the object tape via a transport device (260, 261, 263) into and away from the firing position.

14. A shooting facility management system according to one of Claims 11 to 13, in which the transport device of the target, aperture or object film in each case has a supply and removal roller, with the supply roller being acted upon by a turning moment against the winding-off direction.

15. A shooting facility management system according to one of Claims 9 to 14, in which the target, aperture and/or object film is perforated on one and/or on two sides (301) and/or is marked.

16. A shooting facility management system according to one of Claims 9 to 15, in which an impact detector (213) is associated with a target butt (212) behind the target stand and is connected to the control device of the evaluation device (140).

17. A shooting facility management system according to one of Claims 9 to 16, in which at least one video camera (145) is provided for the continuous monitoring of the target area.

18. A method for operating a multi-site shooting operation, which takes place at several shooting facilities located at different locations, in which the local shooting operation of one or more shooting ranges (28, 29; 31; 41; 51) is operated and/or detected by means of at least one event computer (20; 30; 40; 50), the acquired data of the local shooting operations are transmitted via a data network (16) to a data management computer (11), which is set to perform the evaluation of the overall shooting operation from the data of the local shooting operations.

19. A method according to Claim 18, in which
- the hits are detected at the shooting ranges (28), are automatically evaluated and are converted into monitoring signals,
and/or
- a marksman, a possibly present audience and/or a shooting range of a shooting facility are detected and converted into monitoring signals, in which the monitoring signals are transmitted via the data management computer (11) to one or more other shooting facilities and are outputted there.

## Revendications

1. Système de gestion d'une installation de tir pour exécuter une séance de tir supralocale, qui s'effectue dans plusieurs installations de tir situées dans des lieux différents et dont chacune comporte au moins un calculateur d'événements (20;30;40;50) pour exécuter et/ou contrôler la séance locale de tir d'un ou de plusieurs stands de tir (28,29;31;41;51), les calculateurs d'événements étant reliés par l'intermédiaire d'un réseau de données (16) à un calculateur de gestion (11), qui est agencé de manière à réaliser, à partir des données des calculateurs locaux d'événements, l'évaluation de l'ensemble de la séance de tir.

2. Système de gestion d'installations de tir selon la revendication 1, dans lequel le ou chaque calculateur d'événements (20) est relié respectivement à au moins un dispositif de contrôle (28) pour contrôler et/ou évaluer la séance instantanée de tir de l'installation de tir.

3. Système de gestion d'installations de tir selon la revendication 2, dans lequel le dispositif de contrôle comporte au moins une caméra vidéo (141;120) servant à enregistrer un tireur et/ou un public éventuellement présent, et/ou au moins une caméra vidéo (145) pour enregistrer l'activité d'un stand de tir.

4. Système de gestion d'installations de tir selon la revendication 2 ou 3, dans lequel le dispositif de contrôle comprend un dispositif (140) d'évaluation automatique de coups au but.

5. Système de gestion d'installations de tir selon l'une des revendications précédentes, dans lequel le calculateur de gestion (11) comporte respectivement au moins un dispositif d'affichage (102) servant à afficher les résultats de tir, les images des tireurs et/ou du public éventuellement présent, une imprimante de procès-verbal (105) pour délivrer les résultats de tir et/ou un adaptateur de milieu (101) pour chaque installation de tir.

6. Système de gestion d'installations de tir selon l'une des revendications précédentes, dans lequel le calculateur d'événements est relié à un dispositif d'affichage (123;143) pour afficher les coups au but pour le tireur et/ou pour le public éventuellement présent.

7. Système de gestion d'installations de tir selon l'une des revendications 2 à 6, dans lequel le dispositif de contrôle contrôle un dispositif pour contrôler (147) la présence du tireur au niveau du stand de tir considéré.

8. Système de gestion d'installations de tir selon l'une des revendications précédentes, dans lequel le dispositif de contrôle comprend un dispositif (148) pour identifier le tireur instantanément présent, notamment un lecteur de carte magnétique, un lecteur d'empreintes digitales ou une unité de contrôle numérique d'images.

9. Système de gestion d'installations de tir selon la revendication 4 ou l'une des revendications 5 à 8, dans la mesure où elles sont rattachées à la revendication 4, dans lequel le dispositif d'évaluation automatique de coups au but comprend :
- un dispositif de transport (200,201,203) pour le transport d'une bande de cible (202) dans une position de tir;
- un diaphragme (222) comportant une ouverture qui correspond au miroir-disque désiré et qui est disposé en avant de la bande de cible (202) dans la direction de tir (161), et
- un dispositif d'évaluation (140), notamment un dispositif électro-optique d'exploration par balayage (214), devant lequel passe la bande de cible (202) atteinte par le tir.

10. Système de gestion d'installations de tir selon la revendication 9, dans lequel un diaphragme lumineux (222) est prévu devant une bande de cible sombre (202).

11. Système de gestion d'installations de tir selon la revendication 9 ou 10, dans lequel le diaphragme est agencé sous la forme d'une bande à diaphragme (222) comportant une ou plusieurs ouvertures de diaphragme, la bande à diaphragme pouvant être amenée dans la position de tir et en être retirée par l'intermédiaire d'un dispositif de transport (220,221,223).

12. Système de gestion d'installations de tir selon la revendication 9 ou 10, dans lequel le diaphragme est agencé sous la forme d'une bande à diaphragme (122) et au voisinage de la bande à diaphragme il est prévu un outil (231) servant à produire l'ouverture de diaphragme désirée dans la bande à diaphragme et de préférence également dans la bande de cible.

13. Système de gestion d'installations de tir selon l'une des revendications 9 à 12, dans lequel une bande d'objet (262) comportant au moins un évidement correspondant à l'objet désiré est prévue en avant du diaphragme - lorsqu'on regarde dans la direction de tir (161) -, la bande de l'objet pouvant être amenée dans la position de tir et en être écartée par l'intermédiaire d'un dispositif de transport (260,261,263).

14. Système de gestion d'installations de tir selon l'une des revendications 11 à 13, dans lequel le dispositif de transport de la bande de cible, de la bande à diaphragme ou de la bande d'objet, comporte respectivement un rouleau de réception et un rouleau de dévidage, le rouleau de réception étant chargé par un couple agissant à l'encontre de la direction de dévidage.

15. Système de gestion d'installations de tir selon l'une des revendications 9 à 14, dans lequel la bande de cible, la bande à diaphragme et/ou la bande d'objet sont perforées (301) et/ou marquées (302) d'un côté et/ou des deux côtés.

16. Système de gestion d'installations de tir selon l'une des revendications 9 à 15, selon lequel un détecteur d'impacts (213) est associé à un élément (212) de captage des billes en arrière du stand avec la cible et est relié à la commande du dispositif d'évaluation (140).

17. Système de gestion d'installations de tir selon l'une des revendications 9 à 16, dans lequel au moins une caméra vidéo (145) est prévue pour la surveillance continue de la surface de cible.

18. Procédé pour effectuer une séance de tir supralocale, qui s'effectue dans plusieurs installations de tir situées en des emplacements différents, dans lequel l'opération locale de tir d'un ou de plusieurs stands de tir (28,29;31;41;51) est exécutée et/ou détectée à l'aide d'au moins un calculateur d'événements (20;30;40;50), les données détectées de la séance locale de tir sont transférées au moyen d'un réseau de données (16) à un calculateur de gestion (11), qui est conçu à cet effet de manière à réaliser à partir des données des séances locales de tir, l'évaluation de l'ensemble de la séance de tir.

19. Procédé selon la revendication 18, selon lequel
- les coups au but sont détectés au niveau des stands de tir (28), évalués de façon automatique et convertis en des signaux de contrôle, et/ou
- un tireur, un public éventuellement présent et/ou un stand de tir d'une installation de tir sont détectés et sont convertis en des signaux de contrôle,
les signaux de contrôle étant transmis par l'intermédiaire du calculateur de gestion (11) à une ou plusieurs autres installations de tir et y étant délivrés.
